# FASCICULE DE BREVET EUROPEEN

(11) **EP 3 171 451 B1**
(45) Date de publication et mention de la délivrance du brevet: **10.11.2021**
(21) Numéro de dépôt: 16200051.7
(22) Date de dépôt: 22.11.2016
(51) Int. Cl.: H01P 5/02, H01P 5/12, H01P 1/23

(54) **COMBINEUR SPATIAL DE PUISSANCE**
RÄUMLICHER LEISTUNGSKOMBINATOR
SPATIAL POWER COMBINER

(30) Priorité: 23.11.2015 FR 1561267
(43) Date de publication de la demande: 24.05.2017
(73) Titulaire: COMMISSARIAT À L'ÉNERGIE ATOMIQUE ET AUX ÉNERGIES ALTERNATIVES, 75015 Paris (FR); Microwave Characterization Center, 59262 Sainghin en Melantois (FR); Université Sciences Technologies Lille, 59650 Villeneuve d'Ascq (FR)
(72) Inventeur: THEVENEAU, Hadrien, 59800 Lille (FR); WERQUIN, Matthieu, 59810 Lesquin (FR); GAQUIÈRE, Christophe, 59650 VIilleneuve D'Ascq (FR)
(74) Mandataire: Santarelli

(56) Documents cités:
- US-A- 4 129 839
- US-A- 4 371 845
- US-A- 4 424 496
- US-A- 5 142 253
- US-A- 5 262 739
- US-B1- 7 215 220

## Description

La présente invention concerne un combineur spatial de puissance comportant plusieurs entrées et une sortie.

Un combineur de puissance est un dispositif permettant de combiner en une seule sortie la puissance de plusieurs entrées.

La génération de fortes puissances est nécessaire dans certaines applications, par exemple dans des systèmes de radar afin d'émettre un signal de forte puissance ou des systèmes de communication afin de délivrer un signal de forte puissance à un canal de communication.

Le niveau de puissance en sortie d'un seul amplificateur de puissance n'étant pas souvent suffisant, un combineur de puissance est nécessaire pour additionner ou combiner des puissances sortant de plusieurs amplificateurs de puissance.

Ainsi, les combineurs de puissance sont fréquemment utilisés avec un ensemble d'amplificateurs de puissance, chaque amplificateur de puissance amplifiant un signal d'entrée et fournissant un signal de sortie. Le combineur de puissance combine la puissance des signaux de sortie des amplificateurs de puissance et génère une puissance totale de sortie.

De nombreuses architectures de combineurs de puissance existent. Un combineur spatial de puissance est un type de combineur de puissance constitué d'une cavité alimentée par des signaux provenant respectivement d'un ensemble de lignes de transmission en entrée. La puissance provenant de chaque ligne est combinée et récupérée dans une ligne de transmission centrale en sortie.

Dans les combineurs spatiaux de puissance actuels, les entrées du combineur de puissance ne sont pas isolées entre elles. Ainsi, chaque entrée du combineur a une influence sur les autres entrées, une panne au niveau d'une entrée ou des composants reliés à cette entrée pouvant être propagée au niveau des autres entrées.

En outre, la défaillance d'un seul amplificateur de puissance peut entrainer une dégradation importante dans les performances du combineur de puissance, pouvant entrainer une défaillance dans le fonctionnement d'un dispositif dans lequel est utilisé le combineur de puissance.

Les documents US 5 142 253 et US 4 424 496 divulguent un combineur spatial de puissance comportant de l'absorbant dans la cavité. Le document US 4 371 845 divulgue des lignes de transmission à l'entrée d'un combineur spatial de puissance qui s'étendent en direction radiale par rapport à l'axe longitudinal du combineur.

La présente invention a pour but de résoudre au moins un des inconvénients précités et de proposer un combineur spatial de puissance amélioré.

A cet effet, la présente invention propose, selon un premier aspect, un combineur spatial de puissance selon la revendication 1.

L'élément absorbant permet d'isoler les lignes de transmission entre elles, les signaux portés par les lignes de transmission n'ayant pas ainsi d'influence entre eux.

En outre, en cas de défaillance au niveau d'une ligne de transmission, cette ligne de transmission ne produit aucun effet sur les autres lignes de transmission de l'ensemble et le combineur de puissance délivre toujours un signal de sortie adéquat, dans le pire des cas, la puissance à la sortie pouvant être réduite.

Dans un mode de réalisation, la longueur de l'élément absorbant est équivalente à la longueur des lignes de transmission dans le combineur spatial de puissance.

Ainsi, l'élément absorbant s'étend longitudinalement sur la totalité de la longueur des lignes de transmission, ce qui améliore l'isolation des entrées entre elles et peut faciliter l'assemblage du combineur de puissance lors de sa fabrication.

Dans un autre mode de réalisation, la longueur de l'élément absorbant est inférieure à la longueur des lignes de transmission dans le combineur spatial de puissance.

Dans un cas particulier, l'élément absorbant s'étend en partant de l'entrée dudit combineur spatial de puissance.

Grâce à cette disposition de l'élément absorbant, l'évacuation de l'énergie dissipée sous forme de chaleur dans le combineur de puissance est améliorée du fait que la chaleur parcourt une distance réduite.

Dans un autre cas particulier, l'élément absorbant s'étend en partant de la sortie dudit combineur spatial de puissance.

Dans un mode de réalisation, le combineur spatial de puissance comporte en outre des moyens de dissipation thermique s'étendant longitudinalement dans la cavité, l'élément absorbant entourant les moyens de dissipation.

Selon une caractéristique, les moyens de dissipation thermique comportent une tige en métal.

En particulier, dans le cas où l'élément absorbant s'étend en partant de l'entrée et que la longueur de l'élément absorbant est inférieure à la longueur des lignes de transmission, la distance parcourue par la chaleur le long de la tige en métal est réduite.

Selon une caractéristique, les lignes de transmission sont des lignes de transmission microruban.

Ainsi, la connexion des lignes de transmission d'entrée à des circuits électroniques est facilitée.

En outre, aucune transition vers un autre type de ligne de transmission n'est nécessaire, évitant des pertes liées aux transitions entre différents types de lignes de transmission.

Selon une autre caractéristique, les entrées du combineur spatial de puissance présentent une basse impédance.

La connexion des entrées du combineur à des circuits ou composants électroniques ayant des sorties à basse impédance se trouve ainsi facilité. En effet, lorsque les valeurs d'impédance sont proches, la mise en œuvre de l'adaptation d'impédances est simplifiée.

Selon une autre caractéristique, le combineur spatial de puissance comporte un module évacuateur thermique.

Ce module évacuateur thermique aide à la dissipation thermique du combineur spatial de puissance.

Selon l'invention, le combineur spatial de puissance comporte un module de préadaptation d'impédance disposé en entrée du combineur spatial de puissance, le module de préadaptation d'impédance comportant des premières parties des lignes de transmission de l'ensemble de lignes de transmission. En outre, ces premières parties des lignes de transmission s'étendent en direction radiale par rapport à l'axe longitudinal de la cavité.

Dans un mode de réalisation, chaque première partie des lignes de transmission comporte un ensemble de couches, l'ensemble de couches comportant :
- au moins une première couche conductrice transportant un signal et ayant une largeur diminuant le long de ladite première partie de la ligne de transmission, et
- au moins une deuxième couche conductrice servant de référence de potentiel et comportant une ouverture ayant une largeur augmentant le long de la première partie de ladite ligne de transmission.

Ainsi, du fait des variations de la largeur de la première couche conductrice et de l'ouverture de la deuxième couche conductrice, la valeur de l'impédance de la ligne de transmission varie le long de la ligne de transmission.

En particulier, l'impédance augmente le long de la ligne de transmission.

Par conséquent, la valeur de l'impédance d'une ligne de transmission à l'entrée du combineur spatial de puissance est inférieure à la valeur de l'impédance de la ligne de transmission à la sortie du combineur.

Dans une variante de ce mode de réalisation, l'ensemble de couches comporte une troisième couche conductrice servant de référence de potentiel.

Selon l'invention, le module de préadaptation d'impédance comporte un support sur lequel sont disposés les premières parties des lignes de transmission, le support comportant un ensemble de creux, chaque première partie des lignes de transmission de l'ensemble de lignes de transmission étant respectivement disposée sur un creux de l'ensemble de creux.

Ainsi, dans le mode de réalisation susmentionné, la deuxième couche conductrice de chaque ensemble de couches de chaque ligne de transmission est en contact avec chaque creux du support.

La présente invention concerne, selon un deuxième aspect, un ensemble d'amplification de puissance formé par un combineur spatial de puissance conforme à l'invention et une structure d'amplification disposée à l'entrée dudit combineur spatial de puissance, la structure d'amplification comportant un ensemble d'entrées et un ensemble de sorties, les sorties étant reliées respectivement aux entrées du combineur spatial de puissance.

Par conséquent, les lignes de transmission du combineur spatial de puissance sont connectées aux sorties de la structure d'amplification.

Ainsi, le combineur spatial de puissance combine les puissances présentes respectivement aux sorties de la structure d'amplification.

En outre, les lignes de transmission en entrée du combineur spatial de puissance correspondent respectivement à des lignes de transmission en sortie de ladite structure d'amplification.

Selon une caractéristique, la structure d'amplification comporte un ensemble d'amplificateurs de puissance, chaque amplificateur de puissance étant relié à chaque sortie de la structure d'amplification.

Ainsi, les signaux en entrée de l'ensemble de combinaison de puissance sont d'abord amplifiés et ensuite leur puissance est combinée, par le combineur spatial de puissance, en une seule sortie.

Selon une caractéristique, les sorties des amplificateurs de puissance présentent une basse impédance.

Ainsi, l'adaptation d'impédance entre la structure d'amplification et le combineur de puissance est facilement mise en œuvre.

Selon une caractéristique, les sorties des amplificateurs de puissance présentent une basse impédance.

Ainsi, l'adaptation d'impédance entre la structure d'amplification et le combineur de puissance est facilement mise en œuvre.

L'ensemble d'amplification de puissance présente des caractéristiques et avantages analogues à ceux décrits précédemment en relation avec le combineur spatial de puissance.

D'autres particularités et avantages de l'invention apparaîtront encore dans la description ci-après.

Aux dessins annexés, donnés à titre d'exemples non limitatifs :
- la figure 1a représente une vue en perspective avec arrachement partiel d'un ensemble d'amplification de puissance selon un mode de réalisation de l'invention comportant un combineur spatial de puissance selon un premier mode de réalisation de l'invention ;
- la figure 1b représente une vue en perspective éclatée de l'ensemble d'amplification de puissance de la figure 1a.
- la figure 2 représente une vue en perspective avec arrachement partiel du combineur de puissance selon un second mode de réalisation de l'invention ;
- la figure 3 représente une vue en perspective avec arrachement partiel du combineur de puissance selon un troisième mode de réalisation de l'invention ; et
- les figures 4a et 4b représentent une vue éclatée d'une première partie d'une ligne de transmission du combineur de puissance représentée aux figures 2 et 3 selon deux modes de réalisation.

Un ensemble d'amplification de puissance conforme à l'invention va être décrit en référence aux figures 1a et 1b.

La figure 1a représente un ensemble d'amplification de puissance 100 comportant un combineur spatial de puissance 10 et une structure d'amplification 20.

Une vue éclatée de l'ensemble d'amplification de puissance est représentée à la figure 1b.

Le combineur spatial de puissance 10 est disposé à la sortie de la structure d'amplification 20.

La structure d'amplification 20 comporte un ensemble d'entrées 21a, 21b, 21c, ... et un ensemble de sorties 22a, 22b, 22c, ..., le nombre d'entrées et de sorties des ensembles étant identique.

On notera que dans la suite de ce document, les entrées de la structure d'amplification 20 sont référencées 21 et les sorties 22.

La structure d'amplification 20 comporte en outre un ensemble d'amplificateurs de puissance 23, chaque amplificateur de puissance 23 étant relié à une entrée 21 de la structure d'amplification 20 et à une sortie 22 de la structure d'amplification 20.

Des lignes de transmission en entrée a₁, b₁, c₁ ... relient respectivement les entrées 21 de la structure d'amplification 20 et les amplificateurs de puissance 23. Des lignes de transmission de sortie a₂, b₂, c₂ ... relient respectivement les amplificateurs de puissance 23 et les sorties 22 de la structure d'amplification 20.

Ainsi, les amplificateurs de puissance 23 amplifient respectivement les signaux aux entrées 21 de la structure d'amplification 20 et génèrent des signaux amplifiés aux sorties 22.

La structure d'amplification 20 comporte un corps 24 enfermant les amplificateurs de puissance 23 et les lignes de transmission en entrée a₁, b₁, c₁ ... et en sortie a₂, b₂, c₂...

Dans le mode de réalisation représenté sur les figures 1a et 1b, le corps 24 présente une forme octogonale, les structures d'amplification comportent huit entrées 21, huit sorties 22, ainsi que huit amplificateurs de puissance 23. Chaque ensemble formé par un amplificateur de puissance 23, une ligne de transmission d'entrée a₁, b₁, c₁ ... et une ligne de transmission de sortie a₂, b₂, c₂ ... est disposé sur une face du corps 24 en forme octogonale.

Bien entendu, le corps de la structure d'amplification peut présenter des formes géométriques différentes, et le nombre d'entrées, sorties d'amplification de puissance et des lignes de transmission peuvent être différentes.

On notera que dans cette vue partielle avec un arrachement partiel représenté sur la figure 1a, seulement trois des ensembles précités sont visibles.

Les amplificateurs de puissance 23 étant connus de l'homme du métier, ne seront pas décrits plus en détail dans ce document.

Dans le mode de réalisation représenté, la structure d'amplification 20 comporte des moyens de refroidissement 25 disposés sur le pourtour du corps 24 afin de dissiper la chaleur produite par les composants de puissance, en particulier par les amplificateurs de puissance 23.

Le combineur spatial de puissance 10 est disposé en sortie de la structure d'amplification 20.

Les sorties 22 de la structure d'amplification 20 sont reliées à des entrées 11a, 11b, 11c, ... (nommés 11 dans la suite du document) du combineur spatial de puissance 10. Les puissances des signaux en sortie de la structure d'amplification 20 sont ainsi combinées par le combineur spatial de puissance 10 en une seule puissance en sortie du combineur spatial de puissance 10.

Ainsi, dans le combineur spatial de puissance 10 des lignes de transmission a, b, c, ... sont respectivement reliées aux entrées 11a, 11b, 11c, ... du combineur spatial de puissance 10.

On notera que les lignes de transmission a, b, c, ... du combineur spatial de puissance 10 sont une continuité des lignes de transmission en sortie a₂, b₂, c₂ ... de la structure d'amplification 20.

Le combineur spatial de puissance 10 comporte en outre une sortie 12 sur laquelle une puissance combinée est générée.

Sur cette sortie 12, il est ainsi généré un signal de sortie combinée présentant une puissance correspondant aux puissances combinées des signaux en entrée 11 du combineur spatial de puissance 10. Par conséquent, sur la sortie 12, il est généré un signal de sortie combiné présentant une puissance correspondant aux puissances combinées des signaux en sortie de la structure d'amplification 20.

Des équipements électroniques peuvent être reliés à la sortie 12 du combineur spatial de puissance 10 afin d'utiliser cette puissance combinée.

On notera que dans l'exemple de réalisation décrit, la sortie 12 est à haute impédance, présentant à titre d'exemple nullement limitatif 50 Ohms.

Le signal à la sortie 12 du combineur spatial de puissance 10 peut ainsi être utilisé, par exemple dans une antenne ou comme entrée dans un dispositif servant de transition d'un guide d'ondes vers une ligne coaxiale, sans nécessité de transformation d'impédance, ou avec une transformation d'impédance facile à effectuer.

Le combineur spatial de puissance 10 comporte un corps cylindrique 13 formant une cavité 14.

Les lignes de transmission a, b, c, ... comportent une première partie correspondant à la portion de ligne entre l'entrée 11 et la cavité 14 du combineur spatial de puissance 10.

Dans la suite du document, la partie du combineur spatial de puissance au niveau de la cavité 14 sera nommée cœur du combineur 101. La première partie d'une ligne de transmission a, b, c, ... est aussi nommée ligne d'accès aa, ba, ca, ...

Chaque ligne d'entrée a, b, c, ... comporte en outre une seconde partie ab, bb, cb, ... correspondant à la portion de ligne entre la ligne d'accès aa, ba, ca ... et la sortie 12 du combineur. Les secondes parties des lignes de transmission ab, bb, cb, ... traversent longitudinalement la cavité 14 en partant de l'entrée 11 du combineur spatial de puissance 10 et jusqu'à la sortie 12 du combineur spatial de puissance 10.

Dans le mode de réalisation décrit, les lignes de transmission d'entrée a, b, c ... sont des lignes de transmission microruban.

Ainsi, dès lors que les amplificateurs de puissance 23 délivrent des signaux en sortie sur des lignes microruban, la connexion entre la structure d'amplification 20 et le combineur spatial de puissance 10 peut être réalisé directement et sans nécessiter des conversions nécessaires entre différents types de lignes.

Des pertes dues à la transformation des signaux entre lignes de différents types sont ainsi évitées.

Le combineur spatial de puissance 10 comporte un élément absorbant 15 s'étendant longitudinalement dans la cavité 14.

L'élément absorbant 15 est placé entre les lignes de transmission d'entrée a, b, c, ... en particulier entre les secondes parties des lignes de transmission ab, bb, cb, ... dans le cœur du combineur 101.

Plus particulièrement, les secondes parties de lignes de transmission d'entrée ab, bb, cb, ... sont disposées autour de l'élément absorbant 15.

Dans le mode de réalisation représenté sur la figure 1, l'élément absorbant 15 s'étend sur toute la longueur des secondes parties des lignes de transmission ab, bb, cb, ... c'est-à-dire qu'il s'étend sur la totalité de la cavité 14 entre l'entrée 11 et la sortie 12 du combineur spatial de puissance 10, plus particulièrement sur la totalité du cœur du combineur spatial de puissance 101.

Par conséquent, dans ce mode de réalisation, la longueur de l'élément absorbant 15 est équivalente à la longueur des secondes parties des lignes de transmission ab, bb, cb, ... dans le combineur spatial de puissance 10.

Dans d'autres modes de réalisation, tel que le mode de réalisation représenté sur les figures 2 et 3, la longueur de l'élément absorbant 15 est inférieure à la longueur des secondes parties des lignes de transmission ab, bb, cb, ... dans le combineur spatial de puissance 10.

La figure 2 représente un combineur spatial de puissance 10' selon un deuxième mode de réalisation de l'invention. On notera que la cavité n'est pas représentée sur cette figure.

Dans ce mode de réalisation, les lignes de transmission a', b', c', ... et en particulier les deuxièmes parties des lignes de transmission ab', bb', cb', ... sont disposées autour de l'élément absorbant 15', l'élément absorbant 15' s'étendant longitudinalement dans une partie de la cavité (non représentée sur la figure).

Dans ce mode de réalisation, l'élément absorbant 15' s'étend en partant de la sortie 12' du combineur spatial de puissance 10' sur une longueur prédéterminée.

A titre d'exemple nullement limitatif, la longueur prédéterminée peut être de 50 mm.

Naturellement, la valeur de cette longueur prédéterminée peut être différente, cette valeur variant par exemple en fonction de la nature de l'élément absorbant 15' utilisé.

Dans un mode de réalisation, l'élément absorbant 15 comporte un matériau absorbant, tel qu'une résine époxy chargée de particules d'un absorbant magnétique, par exemple de particules ferrites.

Dans ce mode de réalisation, le combineur spatial de puissance 10' comporte en outre un élément plastique 16' s'étendant longitudinalement dans la cavité, en prolongation de l'élément absorbant 15'.

L'élément plastique 16' présente une fonction mécanique, permettant de maintenir en place les lignes de transmission a', b', c', ....

Dans ce mode de réalisation, l'élément absorbant 15' et l'élément plastique 16' sont fixés entre eux au moyen d'une tige filetée disposée dans un évidement 18' réalisé dans l'élément absorbant 15' et l'élément plastique 16'.

Ainsi, l'élément absorbant 15' et l'élément plastique 16' sont fixés entre eux par vissage.

En particulier, une première partie d'évidement 18a', correspondant à l'évidement réalisé dans l'élément plastique 16', est un évidement longitudinal taraudé, les parois de l'évidement 18' formant ainsi un pas de vis. Une seconde partie d'évidement 18b', correspondant à l'évidement réalisé dans l'élément absorbant 15', est un évidement dont les parois sont lisses.

Bien entendu, la fixation de l'élément absorbant 15' et de l'élément plastique 16' peut être réalisée par des moyens différents.

La figure 3 représente un troisième mode de réalisation du combineur spatial de puissance 10".

Dans ce mode de réalisation, l'élément absorbant 15" s'étend longitudinalement dans la cavité (non représentée sur cette figure) en partant de l'entrée 11" du combineur spatial de puissance 10", sur une longueur prédéterminée.

A titre d'exemple nullement limitatif, le combineur spatial de puissance peut présenter une longueur de 300 mm, et l'élément absorbant de 50 mm.

Selon un autre exemple, pour un combineur spatial de puissance à faibles pertes, la longueur de l'élément absorbant peut être de 20 mm.

Bien entendu, les valeurs des longueurs du combineur spatial de puissance et de l'élément absorbant peuvent être différentes.

Dans ce mode de réalisation, le combineur spatial de puissance 10" comporte des moyens de dissipation thermique 17" s'étendent longitudinalement dans la cavité.

Les moyens de dissipation thermique 17" comportent dans un mode de réalisation une tige en métal.

Ce mode de réalisation est particulièrement avantageux dès lors que la tige en métal permet une dissipation efficace de l'énergie thermique en forme de chaleur produite dans le combineur spatial de puissance 10".

Dans ce mode de réalisation, l'élément absorbant 15" est disposé de sorte qu'il entoure les moyens de dissipation 17" sur la longueur prédéterminée.

Ainsi, les moyens de dissipation thermique 17" s'étendent longitudinalement dans la totalité de la cavité. L'élément absorbant 15" s'étend sur une longueur prédéterminée en partant de l'entrée 11" du combineur spatial de puissance 10". Les moyens de dissipation thermique 17" sont ainsi entourés par l'élément absorbant 15" sur la longueur prédéterminée.

Dans un mode de réalisation, le combineur spatial de puissance 10 (voir figure 1) comporte en outre un module d'évacuation thermique 18.

Ce module d'évacuation thermique 18 peut être utilisé avec des différentes structures de combineurs spatiaux de puissance 10, 10', 10" en particulier avec les structures représentées sur les figures 2 et 3.

Ce module d'évacuation thermique 18 permet de dissiper d'avantage la chaleur produite dans le combineur spatial de puissance 10.

Le module d'évacuation thermique 18 est un module classique connu de l'homme du métier et ne nécessite pas d'être décrit en détail ici.

Dans les modes de réalisation décrits, les sorties des amplificateurs de puissance 23 (ou sorties 21 de la structure d'amplification 20) présentent une basse impédance.

En outre, les entrées 11 du combineur spatial de puissance 10 présentent aussi une basse impédance.

En outre, bien que les entrées du combineur spatial de puissance présentent une basse impédance, la sortie du combineur présente une haute impédance.

Selon l'invention, et comme on peut l'observer sur les figures 1a et 1b, le combineur spatial de puissance 10 comporte en outre un module de préadaptation d'impédance 102. Ce module de préadaptation d'impédance 102 modifie la valeur de l'impédance présente en entrée 11 du combineur spatial de puissance 10.

Le module de préadaptation d'impédance comporte les premières parties des lignes de transmission aa, ba, ca ... ou lignes d'accès, lesquelles premières parties ou lignes d'accès aa, ba, ca... s'étendent radialement par rapport à l'axe longitudinal de la cavité 14 du combineur spatial de puissance. Chaque ligne d'accès aa, ba, ca... comporte un circuit imprimé comportant au moins deux couches conductrices, une couche conductrice transportant un signal et une couche conductrice servant de référence de potentiel.

Deux modes de réalisation d'un circuit imprimé formant les lignes d'accès aa, ba, ca ... sont représentées par les figures 4a et 4b.

La figure 4a est une illustration simplifiée d'une vue éclatée d'un circuit imprimé formant la première partie d'une ligne de transmission ou ligne d'accès aa du combineur spatial de puissance 10 selon un mode de réalisation.

Chaque ligne d'accès aa, ba, ca, ... comporte un ensemble de couches superposées entre elles.

Dans le mode de réalisation représenté à la figure 4a, l'ensemble des couches comporte une première couche conductrice 200, une deuxième couche conductrice 400, ainsi qu'une troisième couche conductrice 700.

Dans ce mode de réalisation, la première couche conductrice 200 transporte un signal, et les seconde 400 et troisième 700 couches conductrices servent de référence de potentiel.

L'ensemble des couches comporte en outre une première couche d'isolant 300, une deuxième couche d'isolant 600 et une couche d'adhésif 500.

Dans un mode de réalisation, une des couches conductrices, étant ici la troisième couche conductrice 700, comporte des plots 800 disposés sur les bords le long de la couche.

Dans ce mode de réalisation, chacune des autres couches (200-600) comporte des ouvertures 900 disposées sur le bord du long de la couche, une ouverture présentant une forme complémentaire à un plot 800 de la troisième couche conductrice 700 et étant située de sorte qu'un plot 800 puisse être inséré dans une ouverture 900 de chaque couche de l'ensemble des couches formant la ligne d'accès aa.

L'ensemble formé par les plots 800 et par les ouvertures 900 forme des moyens de maintien ou de fixation des couches de l'ensemble des couches entre elles.

Bien entendu, d'autres modes de fixation ou de maintien peuvent être employés dans d'autres modes de réalisation.

En outre, le nombre de couches peut être différent.

La première couche conductrice 200 comporte une partie centrale 201 et deux parties latérales 202.

La partie centrale 201 de la première couche conductrice 200 transporte le signal transporté par une ligne de transmission a, dont la puissance va être combinée avec celle des autres signaux transportés par les autres lignes de transmission b, c, ....

Les parties latérales 202 de la première couche conductrice 200, la deuxième couche conductrice 400 et la troisième couche conductrice 700 servent de potentiel de référence. Les parties latérales 202 de la première couche conductrice 200, les deuxième 400 et troisième 700 couches conductrice sont reliées entre elles par les plots 800, ces plots étant par exemple métalliques.

Une première couche d'isolant 300 est disposée entre la première 200 et la deuxième 400 couche conductrice afin d'isoler entre elles ces deux dernières.

De manière similaire, la deuxième couche d'isolant 600 est disposée entre la deuxième couche 400 et la troisième 700 couches conductrices.

Dans ce mode de réalisation, une couche d'adhésif 500 est disposée entre la deuxième couche conductrice 400 et la deuxième couche d'isolant 600.

On notera que dans l'exemple décrit, la première couche conductrice 200, la deuxième couche conductrice 400 et la première couche d'isolant 300 forment un premier ensemble, et la troisième couche conductrice 700 et la deuxième couche d'isolant 600 forment un second ensemble, le premier et le deuxième ensemble étant maintenus entre eux au moyen de la couche d'adhésif 500.

Bien entendu, d'autres couches conductrice, d'isolant et adhésives peuvent être ajoutées et l'ordre des couches peut être différent.

La variation d'impédance est mise en œuvre par la première couche conductrice200 et la deuxième couche conductrice 400.

Dans l'exemple représenté, la largeur de la première couche conductrice 200 diminue le long de la première partie de la ligne de transmission aa. La largeur de la première couche conductrice 200 présente ainsi une valeur inférieure au niveau de la sortie du module de préadaptation d'impédance 102, 102' (ou à l'entrée du cœur du combineur 101, 101') qu'au niveau de l'entrée de ce module 102, 102' (ou à l'entrée du combineur spatial de puissance 10).

La deuxième couche conductrice 400 comporte une ouverture 401. Cette ouverture 401, ou la largeur de l'ouverture 401, augmente le long de la première partie de la ligne de transmission aa. L'ouverture 401 de la deuxième couche conductrice 400 est ainsi plus importante au niveau de la sortie du module de préadaptation d'impédance 102, 102' (ou à l'entrée du cœur du combineur 101, 101') qu'au niveau de l'entrée de ce module 102, 102' (ou à l'entrée du combineur spatial de puissance 10).

La figure 4b est une illustration simplifiée d'une vue éclatée d'un circuit imprimé formant la première partie d'une ligne de transmission ou ligne d'accès aa' du combineur spatial de puissance 10 selon un deuxième mode de réalisation.

Dans ce mode de réalisation, l'ensemble des couches formant la ligne d'accès aa' comporte une première couche conductrice 200', une deuxième couche conductrice 400' et une couche d'isolant 300'.

L'ensemble formé par ces trois couches forme la ligne d'accès aa. Cette ligne d'accès aa' est disposée sur un support ou semelle 1000', la seconde couche conductrice 200' étant en contact avec le creux 1001'.

En particulier, le support 1000' comporte un ensemble de creux 1001', chaque creux 1001' présentant une forme adéquate à recevoir le circuit imprimé formant la ligne d'accès aa'.

Ainsi, dans le mode de réalisation décrit le nombre de creux est égal au nombre de lignes d'accès aa', ba', ca', ...

Bien entendu, le support 1000' peut être d'une pièce ou être formé par un ensemble de supports, chaque support étant associé à une ligne d'accès aa', ba', ca', ...

Dans ce mode de réalisation, le support 1000' comporte en outre un second creux 1002' réalisé dans le premier creux 1001', le second creux 1002' recevant une deuxième couche d'isolant 600'.

La deuxième couche d'isolant 600' et le second creux 1002' ont ainsi des formes complémentaires.

La deuxième couche d'isolant 600' disposée dans le second creux 1002' du support 1000' aide au maintien du circuit imprimé formant la ligne d'accès aa' disposée dans le premier creux 1001' du support 1000'.

Dans le mode de réalisation décrit, le support 1000' est réalisé en métal.

La première couche conductrice 200' transporte le signal transporté par une ligne de transmission a', dont la puissance va être combinée avec celle des autres signaux transportés par les autres lignes de transmission b', c' ...

La deuxième couche conductrice 400', ainsi que le support en métal 1000' servent de potentiel de référence.

On notera que lorsque le circuit imprimé est inséré dans le premier creux 1001' du support 1000', la deuxième couche conductrice 400' est en contact avec le support 1000'.

La couche d'isolant 300' est disposée entre la première couche conductrice 200' et la deuxième couche conductrice 400' afin de les isoler entre elles.

Comme pour la figure 4a, d'autres couches de métallisation et d'isolant peuvent être ajoutées dans l'ensemble des couches.

En outre, la largeur de la première couche conductrice 200' diminue le long de la première partie de la ligne de transmission aa'. La largeur de la première couche conductrice 200 présente ainsi une valeur inférieure au niveau de la sortie du module de préadaptation d'impédance 102, 102' (ou à l'entrée du cœur du combineur 101, 101') qu'au niveau de l'entrée de ce module 102, 102' (ou à l'entrée du combineur spatial de puissance 10').

La deuxième couche conductrice 400' comporte une ouverture 401'. Cette ouverture 401', ou la largeur de l'ouverture 400', augmente le long de la première partie de la ligne de transmission aa'. L'ouverture 401' de la deuxième couche conductrice 400' est ainsi plus importante au niveau de la sortie du module de préadaptation d'impédance 102, 102' (ou à l'entrée du cœur du combineur 101, 101') qu'au niveau de l'entrée de ce module 102, 102' (ou à l'entrée du combineur spatial de puissance 10').

Dans des exemples qui ne sont pas couverts par les revendications dans lesquels le combineur spatial de puissance ne comporte pas de module de préadaptation d'impédance 101, 101', la variation d'impédance entre l'entrée et la sortie du combineur spatial de puissance est mise en œuvre seulement par la structure coaxiale du cœur du combineur 101, 101'.

Dans tous les modes de réalisation, l'impédance de mode commun des lignes de transmission de la structure coaxiale du combineur de puissance augmente le long de la structure coaxiale du cœur du combineur 101, 101'. Cette augmentation est mise en œuvre par une diminution du ratio entre le diamètre formé par l'ensemble des lignes de transmission situées à l'intérieur du corps cylindrique 13 et du diamètre intérieur du corps cylindrique 13 du cœur du combineur spatial de puissance 10.

On notera que la disposition des lignes à l'intérieur du corps cylindrique 13 et le propre corps cylindrique 13 forment une structure coaxiale.

## Revendications

1. Combineur spatial de puissance (10 ; 10' ; 10") comportant :
- plusieurs entrées (11a, 11b, 11c, ... ; 11a', 11b', 11c', ... ; 11a", 11b", 11c", ...) auxquelles sont reliées respectivement un ensemble de lignes de transmission (a, b, c, ... ; a', b', c', ... a", b", c", ...),
- une sortie (12 ; 12' ; 12"),
- un corps (13 ; 13' ; 13") formant une cavité (14) ayant un axe longitudinal, l'ensemble de lignes de transmission (a, b, c, ... ; a', b', c', ... a", b", c", ...) traversant longitudinalement ladite cavité (14) et étant disposées autour d'un élément absorbant (15; 15'; 15") s'étendant longitudinalement dans ladite cavité (14), et
- un module de préadaptation d'impédance (102 ; 102') disposé en entrée du combineur spatial de puissance (10 ; 10' ; 10"), ledit module de préadaptation d'impédance (102 ; 102') comportant des premières parties desdites lignes de transmission (aa, ba, ca ...; aa', ba', ca' ...) de l'ensemble de lignes de transmission,
le combineur spatial de puissance (10, 10', 10") étant **caractérisé en ce que** :
- les premières parties des lignes de transmission (aa, ba, ca ...; aa', ba', ca' ...) s'étendent en direction radiale par rapport à l'axe longitudinal de la cavité (14),
- le module de préadaptation d'impédance comporte un support (1000') sur lequel sont disposés les premières parties des lignes de transmission (aa, ba, ca...; aa', ba', ca', ...), ledit support (1000') comportant un ensemble de creux (1001'), chaque première partie des lignes de transmission de l'ensemble de lignes de transmission étant respectivement disposée sur un creux (1001') de l'ensemble de creux

2. Combineur spatial de puissance conforme à la revendication 1, **caractérisé en ce que** la longueur de l'élément absorbant (15) est équivalente à la longueur des lignes de transmission (a, b, c, ...) dans le combineur spatial de puissance (10).

3. Combineur spatial de puissance conforme à la revendication 1, **caractérisé en ce que** la longueur de l'élément absorbant (15', 15") est inférieure à la longueur des lignes de transmission (a', b', c', ... ; a", b", c", ...) dans le combineur spatial de puissance (10' ; 10").

4. Combineur spatial de puissance conforme à la revendication 3, **caractérisé en ce que** l'élément absorbant (15") s'étend en partant de l'entrée dudit combineur spatial de puissance (10").

5. Combineur spatial de puissance conforme à la revendication 3, **caractérisé en ce que** l'élément absorbant (15') s'étend en partant de la sortie dudit combineur spatial de puissance (10').

6. Combineur spatial de puissance conforme à l'une des revendications 1 à 5, **caractérisé en ce qu'**il comporte en outre des moyens de dissipation thermique (17") s'étendant longitudinalement dans ladite cavité, ledit élément absorbant (15") entourant les moyens de dissipation (17").

7. Combineur spatial de puissance conforme à la revendication 6, **caractérisé en ce que** les moyens de dissipation thermique (17") comportent une tige en métal.

8. Combineur spatial de puissance conforme à l'une des revendications 1 à 7, **caractérisé en ce que** les lignes de transmission (a, b, c, ... ; a', b', c', ... ; a", b", c", ...) sont des lignes de transmission microruban.

9. Combineur spatial de puissance conforme à l'une des revendications 1 à 8, **caractérisé en ce que** les entrées (11a, 11b, 11c, ... ; 11a', 11b', 11c', ... ; 11a", 11b", 11c", ...) du combineur spatial de puissance (10 ; 10' ; 10") présentent une basse impédance.

10. Combineur spatial de puissance conforme à l'une des revendications 1 à 9, **caractérisé en ce qu'**il comporte en outre un module d'évacuateur thermique (18).

11. Combineur spatial de puissance conforme à l'une des revendications 1 à 10, **caractérisé en ce que** chaque première partie desdites lignes de transmission (aa, ba, ca, ... ; aa', ba', ca', ...) comporte un ensemble de couches, ledit ensemble de couches comportant
- au moins une première couche conductrice (200 ; 200') transportant un signal et ayant une largeur diminuant le long de ladite première partie de la ligne de transmission (aa, ba, ca, ... ; aa', ba', ca', ...), et
- au moins une deuxième couche conductrice (400 ; 400') servant de référence de potentiel et comportant une ouverture (401 ; 401') ayant une largeur augmentant le long de la première partie de ladite ligne de transmission (aa, ba, ca, ... ; aa', ba', ca', ...).

12. Combineur spatial de puissance conforme à la revendication 11, **caractérisé en ce que** l'ensemble de couches comporte une troisième couche conductrice (700) servant de potentiel de référence.

13. Ensemble d'amplification de puissance **caractérisé en ce qu'**il est formé par un combineur spatial de puissance (10 ; 10' ; 10") conforme à l'une des revendications précédentes et une structure d'amplification (20) disposée à l'entrée (11 ; 11' ; 11") dudit combineur spatial de puissance (10 ; 10'; 10"), ladite structure d'amplification comportant un ensemble d'entrées (21a, 21b, 21c, ...) et un ensemble de sorties (22a, 22b, 22c, ...), les sorties (22a, 22b, 22c, ...) étant reliées respectivement aux entrées (11a, 11b, 11c, ... ; 11a', 11b', 11c', ...; 11a", 11b", 11c", ...) dudit combineur spatial de puissance (10 ; 10' ; 10").

14. Ensemble d'amplification de puissance conforme à la revendication 13, **caractérisé en ce que** la structure d'amplification (20) comporte un ensemble d'amplificateurs de puissance (23), chaque amplificateur de puissance (23) étant relié à chaque sortie (22a, 22b, 22c, ...) de la structure d'amplification (20).

15. Ensemble d'amplification de puissance conforme à la revendication 14, **caractérisé en ce que** les sorties (22a, 22b, 22c, ...) des amplificateurs de puissance (23) présentent une basse impédance.

## Patentansprüche

1. Räumlicher Leistungskombinator (10; 10'; 10") umfassend:
- mehrere Eingänge (11a, 11b, 11c, ...; 11a', 11b', 11c', ...; 11a", 11b", 11c", ...), an die jeweils ein Satz von Übertragungsleitungen (a, b, c, ...; a', b',c', ... a", b", c", ...) angeschlossen sind,
- einen Ausgang (12; 12'; 12"),
- einen Körper (13; 13'; 13"), der einen Hohlraum (14) mit einer Längsachse bildet, wobei der Satz von Übertragungsleitungen (a, b, c, ...; a', b', c', ... a", b", c", ...) in Längsrichtung durch den Hohlraum (14) verläuft und um ein absorbierendes Element (15; 15'; 15") angeordnet ist, das sich in Längsrichtung in dem Hohlraum (14) erstreckt, und
- ein Impedanzvoranpassungsmodul (102; 102'), das am Eingang des räumlichen Leistungskombinators (10; 10'; 10") angeordnet ist, wobei das Impedanzvoranpassungsmodul (102; 102') erste Abschnitte der Übertragungsleitungen (aa, ba, ca ...; aa', ba', ca' ...) des Satzes von Übertragungsleitungen umfasst,
wobei der räumliche Leistungskombinator (10, 10', 10") **dadurch gekennzeichnet ist, dass**:
- die ersten Abschnitte der Übertragungsleitungen (aa, ba, ca ...; aa', ba', ca' ...) in radialer Richtung in Bezug auf die Längsachse des Hohlraums (14) verlaufen,
- das Impedanzvoranpassungsmodul einen Träger (1000') aufweist, auf dem die ersten Abschnitte der Übertragungsleitungen (aa, ba, ca ...; aa', ba', ca', ...) angeordnet sind,
wobei der Träger (1000') einen Satz von Ausnehmungen (1001') umfasst, wobei jeder erste Abschnitt der Übertragungsleitungen des Satzes von Übertragungsleitungen jeweils auf einer Ausnehmung (1001') des Satzes von Ausnehmungen angeordnet ist.

2. Räumlicher Leistungskombinator nach Anspruch 1, **dadurch gekennzeichnet, dass** die Länge des absorbierenden Elements (15) der Länge der Übertragungsleitungen (a, b, c, ...) im räumlichen Leistungskombinator (10) entspricht.

3. Räumlicher Leistungskombinator nach Anspruch 1, **dadurch gekennzeichnet, dass** die Länge des absorbierenden Elements (15', 15") kleiner ist als die Länge der Übertragungsleitungen (a', b', c', ... a", b", c", ...) in dem räumlichen Leistungskombinator (10'; 10").

4. Räumlicher Leistungskombinator nach Anspruch 3, **dadurch gekennzeichnet, dass** sich das absorbierende Element (15") ausgehend von dem Eingang des räumlichen Leistungskombinators (10") erstreckt.

5. Räumlicher Leistungskombinator nach Anspruch 3, **dadurch gekennzeichnet, dass** sich das absorbierende Element (15') ausgehend von dem Ausgang des räumlichen Leistungskombinators (10') erstreckt.

6. Räumlicher Leistungskombinator nach einem der Ansprüche 1 bis 5, **dadurch gekennzeichnet, dass** er ferner Wärmeableitungsmittel (17") umfasst, die sich in Längsrichtung in dem Hohlraum erstrecken, wobei das absorbierende Element (15") die Ableitungsmittel (17") umgibt.

7. Räumlicher Leistungskombinator nach Anspruch 6, **dadurch gekennzeichnet, dass** das Wärmeabführungsmittel (17") aus einem Metallstab besteht.

8. Räumlicher Leistungskombinator nach einem der Ansprüche 1 bis 7, **dadurch gekennzeichnet, dass** die Übertragungsleitungen (a, b, c ...; a', b', c', ...; a", b", c", ...) Mikrostreifenübertragungsleitungen sind.

9. Räumlicher Leistungskombinator nach einem der Ansprüche 1 bis 8, **dadurch gekennzeichnet, dass** die Eingänge (11a, 11b, 11c, ...; 11a', 11b', 11c', ... 11a", 11b", 11c", ...) des räumlichen Leistungskombinators (10; 10'; 10") eine niedrige Impedanz aufweisen.

10. Räumlicher Leistungskombinator nach einem der Ansprüche 1 bis 9, **dadurch gekennzeichnet, dass** er ferner ein Wärmeevakuierungsmodul (18) umfasst.

11. Räumlicher Leistungskombinator nach einem der Ansprüche 1 bis 10, **dadurch gekennzeichnet, dass** jeder erste Abschnitt der Übertragungsleitungen (aa, ba, ca, ... aa', ba', ca', ...) eine Schichtanordnung umfasst, wobei die Schichtanordnung Folgendes umfasst
- mindestens eine erste leitfähige Schicht (200; 200'), die ein Signal führt und eine entlang des ersten Abschnitts der Übertragungsleitung (aa, ba, ca, ...; aa', ba', ca', ...) abnehmende Breite aufweist, und
- mindestens eine zweite leitfähige Schicht (400; 400'), die als Potenzialreferenz dient und eine Öffnung (401; 401') mit einer entlang des ersten Abschnitts der Übertragungsleitung (aa, ba, ca, ...; aa', ba', ca', ...) zunehmenden Breite aufweist.

12. Räumlicher Leistungskombinator nach Anspruch 11, **dadurch gekennzeichnet, dass** die Schichtanordnung eine dritte leitfähige Schicht (700) umfasst, die als Referenzpotenzial dient.

13. Leistungsverstärkeranordnung, **dadurch gekennzeichnet, dass** sie aus einem räumlichen Leistungskombinator (10; 10'; 10") nach einem der vorstehenden Ansprüche und einer am Eingang (11; 11'; 11") des räumlichen Leistungskombinators (10; 10'; 10") angeordneten Verstärkerstruktur (20) gebildet ist, wobei die Verstärkerstruktur eine Gruppe von Eingängen (21a, 21b, 21c, ...) und eine Gruppe von Ausgängen (22a, 22b, 22c, ...) umfasst, wobei die Ausgänge (22a, 22b, 22c, ...) jeweils mit den Eingängen (11a, 11b, 11c, ...; 11a', 11b', 11c', ...; 11a", 11b", 11c", ...) des räumlichen Leistungskombinators (10; 10'; 10") verbunden sind.

14. Leistungsverstärkeranordnung nach Anspruch 13, **dadurch gekennzeichnet, dass** die Verstärkerstruktur (20) einen Satz von Leistungsverstärkern (23) umfasst, wobei jeder Leistungsverstärker (23) mit jedem Ausgang (22a, 22b, 22c, ...) der Verstärkerstruktur (20) verbunden ist.

15. Leistungsverstärkeranordnung nach Anspruch 14, **dadurch gekennzeichnet, dass** die Ausgänge (22a, 22b, 22c, ...) der Leistungsverstärker (23) eine niedrige Impedanz aufweisen.

## Claims

1. A spatial power combiner (10 ; 10'; 10") comprising:
- several inputs (11a, 11b, 11c, ... ; 11a', 11b', 11c', ... ; 11a", 11b", 11c", ...) to which are respectively linked a set of transmission lines (a, b, c, ... ; a', b', c', ... a", b" ,c", ... ),
- an output (12; 12' ; 12"),
- a body (13 ; 13' ; 13") forming a cavity (14) having a longitudinal axis, the set of transmission lines (a, b, c, ...; a', b', c', ... a", b", c", ...) passing longitudinally through said cavity (14) and being disposed around an absorbent member (15 ; 15' ; 15") extending longitudinally in said cavity (14), and
- an impedance preadaptation module (102 ; 102') disposed at the input of the spatial power combiner (10 ; 10'; 10"), said impedance preadaptation module (102 ; 102') comprising first parts of said transmission lines (aa, ba, ca ...; aa', ba', ca' ...) of the set of transmission lines,
the spatial power combiner (10 ; 10' ; 10") being **characterized in that**:
- the first parts of the transmission lines (aa, ba, ca ...; aa', ba', ca' ...) extend in radial direction relative with the longitudinal axis of the cavity (14),
- the impedance preadaptation module comprises a support (1000') on which are disposed the first parts of the transmission lines (aa, ba, ca ...; aa', ba', ca' ...), said support (1000') comprising a set of hollows (1001'), each first part of the transmission lines of the set of transmission lines being respectively disposed on a hollow (1001') of the set of hollows.

2. A spatial power combiner according to claim 1, **characterized in that** the length of the absorbent member (15) is equal to the length of the transmission lines (a, b, c, ...) in the spatial power combiner (10).

3. A spatial power combiner according to claim 1, **characterized in that** the length of the absorbent member (15', 15") is less than the length of the transmission lines (a', b', c', ... ; a", b", c", ...) in the spatial power combiner (10' ; 10").

4. A spatial power combiner according to claim 3, **characterized in that** the absorbent member (15") extends starting from the input of said spatial power combiner (10").

5. A spatial power combiner according to claim 3, **characterized in that** the absorbent member (15') extends starting from the output of said spatial power combiner (10').

6. A spatial power combiner according to one of claims 1 to 5, **characterized in that** it further comprises heat dissipation means (17") extending longitudinally in said cavity, said absorbent member (15") surrounding the dissipation means (17").

7. A spatial power combiner according to claim 6, **characterized in that** the heat dissipation means (17") comprise a metal rod.

8. A spatial power combiner according to one of claims 1 to 7, **characterized in that** the transmission lines (a, b, c, ... ; a', b', c', ... ; a", b", c", ...) are microstrip transmission lines.

9. A spatial power combiner according to one of claims 1 to 8, **characterized in that** the inputs (11a, 11b, 11c, ... ; 11a', 11b', 11c', ... ; 11a", 11b", 11c", ...) of the spatial power combiner (10 ; 10'; 10") have a low impedance.

10. A spatial power combiner according to one of claims 1 to 9, **characterized in that** it further comprises a heat evacuation module (18).

11. A spatial power combiner according to claim 11, **characterized in that** each first part of said transmission lines (aa, ba, ca, ... ; aa', ba', ca', ...) comprise a set of layers, said set of layers comprising
- at least one first conductive layer (200 ; 200') transporting a signal and having a width reducing along said first part of the transmission line (aa, ba, ca, ... ; aa', ba', ca', ...), and
- at least one second conductive layer (400 ; 400') serving as a reference for potential and comprising an opening (401 ; 401') having a width increasing along the first part of said transmission line (aa, ba, ca, ... ; aa', ba', ca', ...)..

12. A spatial power combiner according to claim 11, **characterized in that** the set of layers comprises a third conductive layer (700) serving as a reference for potential.

13. A power amplification set **characterized in that** it is formed by a spatial power combiner (10 ; 10'; 10") in accordance with one of the preceding claims and an amplification structure (20) disposed at the input (11 ; 11'; 11") of said spatial power combiner (10 ; 10'; 10"), said amplification structure comprising a set of inputs (21a, 21b, 21c, ...) and a set of outputs (22a, 22b, 22c, ...), the outputs (22a, 22b, 22c, ...) being respectively linked to the inputs (11a, 11b, 11c, ...; 11a', 11b', 11c', ... ; 11a", 11b", 11c", ...) of said spatial power combiner (10 ; 10' ; 10").

14. A power amplification set according to claim 13, **characterized in that** the amplification structure (20) comprises a set of power amplifiers (23), each power amplifier (23) being linked to each output (22a, 22b, 22c, ...) of the amplification structure (20).

15. A power amplification set according to claim 14, **characterized in that** the outputs (22a, 22b, 22c, ...) of the power amplifiers (23) have low impedance.
